# EUROPÄISCHE PATENTANMELDUNG

(11) **EP 3 513 687 A1**
(43) Veröffentlichungstag der Anmeldung: **24.07.2019**
(21) Anmeldenummer: 18203429.8
(22) Anmeldetag: 30.10.2018
(51) Int. Cl.: A47F 5/08, G09F 3/20

(54) **WARENTRÄGER MIT BELEUCHTETEM DISPLAY**

(30) Priorität: 19.01.2018 DE 202018100312 U
(71) Anmelder: J.D. Geck GmbH, 58762 Altena (DE)
(72) Erfinder: Kroker, Thomas, 58513 Lüdenscheid (DE)
(74) Vertreter: Schröter & Albrecht

(57) **Zusammenfassung**

Warenträger (1) mit einem länglich ausgebildeten Trägerteil (4), das zur hängenden Aufnahme von Waren (2) einen sich in einer Längsrichtung (L) erstreckenden Warenaufnahmebereich (9) definiert, einem digitalen Display (5), einer Platine (6) zur Ansteuerung des Displays (5) und einer zumindest eine Batterie (7) aufweisenden Stromversorgungseinrichtung (8) für das Display (5), dadurch gekennzeichnet, dass das Display (5) an einem freien Ende des Trägerteils (4) befestigt und um eine sich quer zur Längsrichtung (L) erstreckende Schwenkachse (A) auf das Trägerteil (4) zu und von diesem weg schwenkbar ist, und dass die Stromversorgungseinrichtung (8) im Bereich des Warenaufnahmebereichs (9) angeordnet ist.

## Beschreibung

Die vorliegende Erfindung betrifft einen Warenträger mit einem länglich ausgebildeten Trägerteil, das zur hängenden Aufnahme von Waren einen sich in einer Längsrichtung erstreckenden Warenaufnahmebereich definiert, einem digitalen Display, einer Platine zur Ansteuerung des Displays und einer zumindest eine Batterie aufweisenden Stromversorgungseinrichtung für das Display.

Warenträger mit länglich ausgebildeten Trägerteilen sind im Stand der Technik in unterschiedlichen Ausgestaltungen bekannt. Sie werden beispielsweise in Super- und Baumärkten zur Warenpräsentation eingesetzt. Die Warenträger werden hierzu normalerweise mit einem Befestigungsteil derart an einer Regalwand angeordnet, dass das Trägerteil im Wesentlichen senkrecht von der Regalwand absteht. Entsprechend können mit einer Lochung (Euro-Lochung) versehene Waren auf das Trägerteil aufgeschoben und an diesem hängend aufgenommen werden.

Die Druckschrift DE-U-20 2012 100 644 beschreibt einen Warenträger mit einem Befestigungsteil, das zur Anbringung an einer gelochten oder geschlitzten Regalwand ausgelegt ist, und einem mit dem Befestigungsteil verbundenen Trägerteil, das den Warenaufnahmebereich definiert. Ferner umfasst der Warenträger eine Preisanzeigeeinheit, die am freien Ende eines gesonderten, L-förmig ausgebildeten Oberstabs angeordnet ist, dessen anderes freies Ende nahe des Befestigungsteils fest mit dem Trägerteil verbunden ist.

Grundsätzlich ist es im Stand der Technik auch bekannt, dass anstelle einer mechanischen Preisanzeigeeinheit ein digitales Display eingesetzt werden kann. Derartige digitale Displays sind dann zusammen mit einer Platine zur Ansteuerung des Displays und einer zumindest eine Batterie aufweisenden Warenaufnahmebereich für das Display als Einheit ausgeführt. Gegenüber mechanischen Preisanzeigeeinheiten zeichnen sie sich dadurch aus, dass Preisänderungen oder dergleichen einfacher durchgeführt werden können.

Ein Problem des in der Druckschrift DE-U-20 2012 100 644 beschriebenen Warenträgers besteht darin, dass dieser aufgrund der an dem oberhalb des Trägerteils positionierten Oberstabs gehaltenen Preisanzeigeeinheit sehr viel Raum in Anspruch nimmt, was in vielen Fällen aufgrund des großen Warensortiments nicht wünschenswert ist.

Ausgehend von diesem Stand der Technik ist es eine Aufgabe der vorliegenden Erfindung, einen Warenträger der eingangs genannten Art mit optimierten Abmessungen zu schaffen.

Zur Lösung dieser Aufgabe schafft die vorliegende Erfindung einen Warenträger der eingangs genannten Art, der dadurch gekennzeichnet ist, dass das Display an einem freien Ende des Trägerteils befestigt und um eine sich quer zur Längsrichtung erstreckende Schwenkachse auf das Trägerteil zu und von diesem weg schwenkbar ist, und dass die Stromversorgungseinrichtung im Bereich des Warenaufnahmebereichs angeordnet ist. Dank dieser erfindungsgemäßen Ausgestaltung kann auf einen zusätzlichen Oberstab als Halterung für das Display gänzlich verzichtet werden, wodurch ein Warenträger mit deutlich reduzierten Abmessungen realisierbar ist.

Gemäß einer ersten Variante der vorliegenden Erfindung sind das Trägerteil und die Stromversorgungseinrichtung einteilig ausgebildet. So kann es sich bei dem Trägerteil beispielsweise um ein Spritzgussteil aus Kunststoff handeln, in dem die Stromversorgungseinrichtung eingebettet ist.

Eine zweite erfindungsgemäße Variante ist dadurch gekennzeichnet, dass das Trägerteil aus gebogenem Draht hergestellt ist, der Warenaufnahmebereich zwei sich geradlinig und parallel zueinander erstreckende Drahtabschnitte aufweist und die Stromversorgungseinrichtung zwischen diesen beiden Drahtabschnitten eingesetzt ist. Bei dem Trägerteil und der Stromversorgungseinrichtung handelt es sich somit um unterschiedliche Komponenten, die zur Ausbildung eines erfindungsgemäßen Warenträgers dauerhaft oder lösbar aneinander befestigt werden, wobei eine lösbare Befestigung bevorzugt wird, um die Stromversorgungseinrichtung in einfacher Art und Weise nachrüsten oder austauschen zu können. Diese zweite erfindungsgemäße Variante zeichnet sich insbesondere dadurch aus, dass Warenträger mit Trägerteilen aus gebogenem Draht, die in der Praxis weit verbreitet sind, in einfacher Art und Weise durch Befestigen eines Displays und der Stromversorgungseinrichtung zu einem erfindungsgemäßen Warenträger nachgerüstet werden können, ohne dass hierfür die Anordnung der Warenträger an der Regalwand aufgrund eines erhöhten Platzbedarfes geändert oder sonstige zusätzliche Maßnahmen getroffen werden müssten.

Vorteilhaft weist die Stromversorgungseinrichtung ein zumindest eine Batterie aufnehmendes Gehäuse auf, dessen zu den Drahtabschnitten weisenden Gehäuseaußenseiten jeweils mit einer sich in Längsrichtung erstreckenden Drahtaufnahmenut versehen sind, wobei das Gehäuse insbesondere eine längliche Form aufweist, um einen möglichst großen Aufnahmeraum bereitstellen zu können. An den Gehäuseaußenseiten vorgesehene Drahtaufnahmenuten schaffen eine formschlüssige Verbindung zwischen dem Warenaufnahmebereich des Trägerteils und dem Gehäuse, wodurch eine einfache lösbare Verbindung realisiert wird.

Bevorzugt ist das Gehäuse in eine Gehäuseunterschale und eine Gehäuseoberschale unterteilt, wobei die Gehäuseunterschale und die Gehäuseoberschale insbesondere lösbar aneinander befestigt sind, beispielsweise unter Einsatz von Schnappverschlüssen oder dergleichen. Entsprechend lassen sich Batterien ohne weiteres austauschen.

Alternativ oder zusätzlich kann ein Deckelelement vorgesehen sein, über das die Stromversorgungseinrichtung von außen zugänglich ist.

Vorteilhaft entspricht eine Höhe der Stromversorgungseinrichtung der Höhe des Warenaufnahmebereiches oder ist kleiner ist als diese. Damit ist sichergestellt, dass die im Bereich des Warenaufnahmebereichs des Trägerteils angeordnete Stromversorgungseinrichtung das Anordnen von Waren an dem Trägerteil nicht behindert.

Bevorzugt sind die Stromversorgungseinrichtung und die Platine als Einheit ausgeführt, also in einem gemeinsamen Gehäuse aufgenommen. Der Vorteil, die Platine nicht wie üblich am Display anzuordnen sondern entfernt von diesem in die Stromversorgungseinrichtung zu integrieren, besteht darin, dass auf diese Weise insbesondere die Dicke des Displays reduziert werden kann, um das Aufhängen der Waren am und das Abnehmen der Waren von dem Trägerteil zu erleichtern.

Ferner schlägt die vorliegende Erfindung vor, eine Stromversorgungseinrichtung der zuvor beschriebenen Art zum Herrichten eines Warenträgers mit einem Trägerteil aus gebogenem Draht zu verwenden, dessen Warenaufnahmebereich zwei sich geradlinig und parallel zueinander erstreckende Drahtabschnitte aufweist. Hierzu wird die Stromversorgungseinrichtung zwischen den beiden Drahtabschnitten eingesetzt.

Weitere Merkmale und Vorteile der vorliegenden Erfindung werden anhand der nachfolgenden Beschreibung von Warenträgern gemäß Ausführungsformen der vorliegenden Erfindung unter Bezugnahme auf die Zeichnung deutlich. Darin ist
- Figur 1: eine perspektivische Teilansicht eines Warenträgers gemäß einer ersten Ausführungsform der vorliegenden Erfindung;
- Figur 2: eine Ansicht gemäß Figur 1, wobei ein Gehäuseoberteil einer Stromversorgungseinrichtung des Warenträgers zu Darstellungszwecken entfernt ist;
- Figur 3: eine Seitenansicht des in Figur 1 dargestellten Warenträgers;
- Figur 4: eine Vorderansicht des in Figur 1 dargestellten Warenträgers;
- Figur 5: eine Unteransicht des in Figur 1 dargestellten Warenträgers;
- Figur 6: eine Rückansicht des in Figur 1 dargestellten Warenträgers;
- Figur 7: eine Draufsicht des in Figur 1 dargestellten Warenträgers;
- Figur 8: eine perspektivische Teilansicht eines Warenträgers gemäß einer zweiten Ausführungsform der vorliegenden Erfindung und
- Figur 9: eine Vorderansicht einer an einem der in den Figuren 1 bis 8 dargestellten Warenträgern zu positionierenden Ware.

Gleiche Bezugsziffern beziehen sich nachfolgend auf gleiche oder gleichartige Bauteile bzw. Komponenten.

Die Figuren 1 bis 7 zeigen einen Warenträger 1 gemäß einer ersten Ausführungsform der vorliegenden Erfindung, der zur Präsentation von Waren dient, vorliegend von solchen Waren 2, die, wie es in Figur 9 beispielhaft gezeigt ist, mit einer Lochung 3 in Form einer sogenannten Euro-Lochung mit den Abmessungen a = 32mm, b= 6mm und c = 10mm versehen sind.

Der Warenträger 1 umfasst als Hauptkomponenten ein Trägerteil 4, ein vorliegend nicht näher dargestelltes Befestigungsteil, ein digitales Display 5, eine Platine 6 und eine mehrere Batterien 7 aufweisenden Stromversorgungseinrichtung 8 aufweist.

Das Trägerteil 4 ist vorliegend aus einem gebogenen Draht hergestellt, insbesondere aus einem gebogenen Metalldraht. Es umfasst einen sich in einer Längsrichtung L erstreckenden Warenaufnahmebereich 9, der durch zwei sich geradlinig in einer Längsrichtung L und parallel zueinander erstreckende Drahtabschnitte 10a und 10b und einen diese endseitig miteinander verbindenden U-förmigen Drahtabschnitt 10c gebildet ist, wobei der U-förmige Drahtabschnitt 10c in einem spitzen Winkel α aufwärts gebogen ist. Ferner umfasst das Trägerteil 4 einen Befestigungsteilaufnahmebereich 11, der sich vorliegend im Wesentlichen rechtwinklig an dem Warenaufnahmebereich 9 anschließt und zur Aufnahme des Befestigungsteils des Warenträgers 1 dient. Das Befestigungsteil kann den äußeren Anforderungen entsprechend ausgebildet sein. Beispielsweise kann es sich um ein solches Befestigungsteil handeln, das dazu ausgelegt ist, den Warenträger 1 an einer geschlitzten oder gelochten Regalwand zu befestigen, wie es in der DE-U-20 2012 100 644 offenbart ist. Die Breite Bw des Warenaufnahmebereich 9 ist geringfügig kleiner als das Maß a der Lochung 3 der am Warenträger 1 aufzunehmenden Ware 2 und der Durchmesser d des Metalldrahts geringfügig kleiner als das Maß b der Lochung 3 gewählt.

Das Display 5 ist vorliegend flach und im Wesentlichen quadratisch ausgebildet. Die Breite B_{D} des Displays 5 ist vorliegend derart bemessen, dass diese kleiner als das Maß a der Lochung 3 der am Warenträger 1 aufzunehmenden Ware 2 ist, und die Dicke D_{D} des Displays 5 derart, dass diese kleiner als das Maß b der Lochung 3 ist. Das Display 5 ist an dem freien Ende des Trägerteils 4 befestigt und um eine sich quer zur Längsrichtung L erstreckende Schwenkachse A auf das Trägerteil 4 zu und von diesem weg schwenkbar. Hierzu ist das Display 5 im oberen Bereich mit einer Befestigungslasche 12 versehen, die um den U-förmigen Drahtabschnitt 10c gelegt ist.

Die Platine 6, die zur Ansteuerung des Displays 5 dient, und die Stromversorgungseinrichtung 8 mit ihren Batterien 7 sind vorliegend in einem gemeinsamen Gehäuse 13 angeordnet, das vorliegend aus Kunststoff hergestellt und in eine Gehäuseunterschale 13a und in eine Gehäuseoberschale 13b unterteilt ist, die über geeignet ausgebildete Schnappverschlüsse 14 lösbar aneinander befestigt sind. Das Gehäuse 13 ist klemmend zwischen den beiden parallelen Drahtabschnitten 10a und 10b des Warenaufnahmebereiches 9 des Trägerteils 4 gehalten. Hierzu sind die zu den Drahtabschnitten 10a und 10b weisenden Gehäuseaußenseiten des Gehäuses 13 mit sich in Längsrichtung L erstreckenden, geeignet dimensionierten Drahtaufnahmenuten 15 versehen. Die Höhe h des Gehäuses 13 bzw. der Stromversorgungseinrichtung 8 entspricht dem Durchmesser D_{D} des Drahts bzw. der Höhe des Warenaufnahmebereiches 9 oder ist kleiner als diese, so dass das Gehäuse 13 in vertikaler Richtung nicht über den Warenaufnahmebereich 9 vorsteht. Das Display 5 ist über ein Kabel 16, das stirnseitig aus dem Gehäuse 13 herausgeführt ist, datentechnisch an die Platine 6 und elektrisch an die Stromversorgungseinrichtung 8 angeschlossen.

Zur Anordnung einer Ware 2 an dem Warenträger 1 wird die Lochung 3 der Ware 2 auf den U-förmigen Drahtabschnitt 10c des Warenaufnahmebereiches 9 des Trägerteils 4 und über das Display 5 gestülpt, wobei das Display 5 eine Schwenkbewegung in Richtung des Pfeils 17 um die Schwenkachse A durchführt. Anschließend wird die Ware 2 dann weiter in Längsrichtung L entlang der parallelen Drahtabschnitte 10a und 10b und des zwischen diesen angeordneten Gehäuses 13 geschoben und an gewünschter Stelle positioniert. Dank der gewählten Abmessungen des Displays 5 und des Gehäuses 13 wird ein solches Anordnen der Ware 2 an dem Warenaufnahmebereich 9 des Trägerteils 4 in keiner Weise behindert. In analoger Weise kann die Ware 2 auch wieder von dem Warenaufnahmebereich 9 des Trägerteils 4 abgezogen werden, wobei das Display in Richtung des Pfeils 18 geschwenkt wird.

Der Warenträger 1 zeichnet sich trotz seines digitalen Displays 5 und der zusätzlichen Komponenten, die zum Betreiben des Displays 5 erforderlich sind, durch eine sehr kompakte und robuste Bauweise aus. Ein weiterer Vorteil besteht darin, dass sich bestehende Warenträger problemlos zu einem erfindungsgemäßen Warenträger 1 nachrüsten lassen. Es müssen lediglich das Display 5 und das Gehäuse 13 an dem Trägerteil 4 installiert werden.

Figur 8 zeigt einen Warenträger 1 gemäß einer zweiten Ausführungsform der vorliegenden Erfindung. Dieser unterscheidet sich lediglich dahingehend von dem zuvor unter Bezugnahme auf die Figuren 1 bis 7 beschriebenen Warenträger 1, dass das Trägerteil 4 und das Gehäuse 13 einteilig als Spritzgussteil ausgebildet sind. Entsprechend entfällt die Gehäuseunterschale 13a, und die Gehäuseoberschale 13b wird als Deckel genutzt. Ferner ist Befestigungslasche 12 des Displays 5 durch eine am vorderen Ende des Warenaufnahmebereichs 9 vorgesehene Aussparung 19 eingesetzt.

Es sollte klar sein, dass die zuvor beschriebenen Ausführungsformen nur als Beispiel dienen und den durch die beiliegenden Ansprüche definierten Schutzbereich nicht einschränken.

### Bezugszeichenliste

- 1: Warenträger
- 2: Ware
- 3: Lochung
- 4: Trägerteil
- 5: Display
- 6: Platine
- 7: Batterie
- 8: Stromversorgungseinrichtung
- 9: Warenaufnahmebereich
- 10a: Drahtabschnitt
- 10b: Drahtabschnitt
- 10c: U-förmiger Drahtabschnitt
- 11: Befestigungsteilaufnahmebereich
- 12: Befestigungslasche
- 13: Gehäuse
- 13a: Gehäuseunterschale
- 13b: Gehäuseoberschale
- 14: Schnappverschluss
- 15: Drahtaufnahmenut
- 16: Kabel
- 17: Pfeil
- 18: Pfeil
- 19: Aussparung

- A: Schwenkachse
- L: Längsrichtung
- Q: Querrichtung

## Patentansprüche

1. Warenträger (1) mit einem länglich ausgebildeten Trägerteil (4), das zur hängenden Aufnahme von Waren (2) einen sich in einer Längsrichtung (L) erstreckenden Warenaufnahmebereich (9) definiert, einem digitalen Display (5), einer Platine (6) zur Ansteuerung des Displays (5) und einer zumindest eine Batterie (7) aufweisenden Stromversorgungseinrichtung (8) für das Display (5), **dadurch gekennzeichnet, dass** das Display (5) an einem freien Ende des Trägerteils (4) befestigt und um eine sich quer zur Längsrichtung (L) erstreckende Schwenkachse (A) auf das Trägerteil (4) zu und von diesem weg schwenkbar ist, und dass die Stromversorgungseinrichtung (8) im Bereich des Warenaufnahmebereichs (9) angeordnet ist.

2. Warenträger (1) nach Anspruch 1, **dadurch gekennzeichnet, dass** das Trägerteil (4) und die Stromversorgungseinrichtung (8) einteilig ausgebildet sind.

3. Warenträger (1) nach Anspruch 1, **dadurch kennzeichnet, dass** das Trägerteil (4) aus gebogenem Draht hergestellt ist, der Warenaufnahmebereich (9) zwei sich geradlinig und parallel zueinander erstreckende Drahtabschnitte (10a, 10b) aufweist und die Stromversorgungseinrichtung (8) zwischen diesen beiden Drahtabschnitten (10a, 10b) eingesetzt ist.

4. Warenträger (1) nach Anspruch 3, **dadurch gekennzeichnet, dass** die Stromversorgungseinrichtung (8) ein die zumindest eine Batterie (7) aufnehmendes Gehäuse (13) aufweist, dessen zu den Drahtabschnitten (10a, 10b) weisenden Gehäuseaußenseiten jeweils mit einer sich in Längsrichtung (L) erstreckenden Drahtaufnahmenut (15) versehen sind, wobei das Gehäuse (13) insbesondere eine längliche Form aufweist.

5. Warenträger (1) nach Anspruch 4, **dadurch gekennzeichnet, dass** das Gehäuse (13) in eine Gehäuseunterschale (13a) und eine Gehäuseoberschale (13b) unterteilt ist.

6. Warenträger (1) nach Anspruch 5, **dadurch gekennzeichnet, dass** die Gehäuseunterschale (13a) und die Gehäuseoberschale (13b) lösbar aneinander befestigt sind, insbesondere unter Einsatz von Schnappverschlüssen (14).

7. Warenträger (1) nach einem der vorhergehenden Ansprüche, **dadurch gekennzeichnet, dass** ein Deckelelement vorgesehen ist, über das die Stromversorgungseinrichtung (8) von außen zugänglich ist.

8. Warenträger (1) nach einem der vorhergehenden Ansprüche, **dadurch gekennzeichnet, dass** eine Höhe der Stromversorgungseinrichtung (8) der Höhe des Warenaufnahmebereiches (9) entspricht oder kleiner als diese ist.

9. Warenträger (1) nach einem der vorhergehenden Ansprüche, **dadurch gekennzeichnet, dass** die Stromversorgungseinrichtung und die Platine als Einheit ausgeführt sind

10. Verwendung einer Stromversorgungseinrichtung (8) zum Herrichten eines Warenträgers (1) nach einem der Ansprüche 3 bis 9.
